# EUROPÄISCHE PATENTSCHRIFT

(11) **EP 1 259 970 B1**
(45) Veröffentlichungstag und Bekanntmachung des Hinweises auf die Patenterteilung: **22.09.2004**
(21) Anmeldenummer: 01913648.0
(22) Anmeldetag: 15.02.2001
(51) Int. Cl.: H01H 47/00

(54) **SICHERE SCHALTBAUGRUPPE, SICHERE ANSTEUERBAUGRUPPE UND BAUGRUPPENSYSTEM**
SECURE CIRCUIT SUBASSEMBLY, SECURE CONTROL SUBASSEMBLY AND A SUBASSEMBLY SYSTEM
ENSEMBLE DE COMMUTATION SUR, ENSEMBLE DE COMMANDE SUR ET SYSTEME D'ENSEMBLES

(30) Priorität: 29.02.2000 DE 10009498
(43) Veröffentlichungstag der Anmeldung: 27.11.2002
(73) Patentinhaber: SIEMENS AKTIENGESELLSCHAFT, 80333 München (DE)
(72) Erfinder: KRÄMER, Werner, 92421 Schwandorf (DE)
(86) Internationale Anmeldenummer: PCT/DE2001/000572
(87) Internationale Veröffentlichungsnummer: WO 2001/065578

(56) Entgegenhaltungen:
- WO-A-96/42098
- DE-A- 3 428 215
- US-A- 5 243 291

## Beschreibung

Die vorliegende Erfindung betrifft eine Schaltung mit einem Grundaktor, einem Zusatzaktor und einer Ansteuereinheit,
- wobei mittels der Aktoren mindestens ein Eingangsanschluss mit mindestens einem Ausgangsanschluss elektrisch leitend verbindbar ist und der Eingangsanschluss von dem Ausgangsanschluss elektrisch getrennt ist, sobald mindestens einer der Aktoren deaktiviert ist,
- wobei der Grundaktor bei ordnungsgemäßem Funktionieren durch Zufuhr elektrischer Energie aktivierbar und durch Nichtzufuhr elektrischer Energie deaktivierbar ist,
- wobei der Ansteuereinheit ein Ist- und ein Soll-Aktivierungszustand des Grundaktors zugeführt werden,
- wobei die Ansteuereinheit den Zusatzaktor deaktiviert, wenn der Grundaktor trotz unterbrochener Energiezufuhr zum Grundaktor aktiviert bleibt,
- wobei die Schaltung eine mit dem Grundaktor elektrisch leitend verbundene Versorgungsleitung zum Zuführen elektrischer Energie zum Grundaktor aufweist.

Sie betrifft ferner ein Baugruppensystem mit einer sicheren Ansteuerbaugruppe und mindestens einer gattungsgemäßen Schaltung.

Eine derartige Schaltung ist z. B. aus der WO 96/42098 A bekannt.

Im üblichen Stand der Technik ist der Zusatzaktor als Leistungsschalter ausgebildet und zusammen mit dem Grundaktor und der Ansteuereinheit zu einer Baugruppe (Schaltbaugruppe) zusammengefasst. Er wird von der Ansteuereinheit nicht angesteuert, sondern löst bei Überstrom und/oder Überspannung selbsttätig aus. Der Grundaktor wird von der Ansteuerbaugruppe über die Versorgungsleitung und die Rückleitung mit elektrischer Energie versorgt.

Um einen vom Grundaktor geschalteten Stromkreis gegebenenfalls auch bei Versagen des Grundaktors sicher öffnen zu können, ist mit dem Grundaktor ein Einspeiseaktor (in der Regel ein Schütz) in Reihe geschaltet. Der Einspeiseaktor ist von der Schaltbaugruppe getrennt und wird von der Ansteuerbaugruppe über eine separate Versorgungsleitung und eine separate Rückleitung mit elektrischer Energie versorgt.

Der Grundaktor und der Einspeiseaktor weisen Hilfskontakte auf. Die Hilfskontakte sind über Zusatzleitungen in einen Überwachungskreis eingeschleift, der von der Auswerteeinheit der Ansteuerbaugruppe überwacht wird. Im Fehlerfall trennt die Auswerteeinheit der Ansteuerbaugruppe die Versorgungsleitungen für den Grundaktor und den Einspeiseaktor gemeinsam auf. Auf diese Weise wird ein sicheres Abschalten des elektrischen Stromkreises gewährleistet.

Die Vorgehensweise des Standes der Technik weist mehrere Nachteile auf. Zunächst ist, da separate Leitungen für die Stromversorgung des Einspeiseaktors, des Grundaktors und für den Überwachungkreis verlegt werden müssen, die Verdrahtung aufwendig. Ferner wird der Einspeiseaktor benötigt. Darüber hinaus ist die Vorgehensweise des Standes der Technik auch unflexibel, da bei mehreren Schaltbaugruppen stets alle an die Verbindungsleitung angeschlossenen Grundaktoren abgeschaltet werden.

Die Aufgabe der vorliegenden Erfindung besteht darin, die Schaltbaugruppe und das Baugruppensystem derart weiter zu entwickeln, dass auf einfache und kostengünstige Weise ein flexibles, sicheres Abschaltsystem geschaffen wird.

Die Aufgabe wird durch eine Schaltung gemäß Anspruch 1 und ein Baugruppensystem gemäß Anspruch 9 gelöst.

Die vorliegende Erfindung beruht also auf der Idee, die Schaltbaugruppe als sichere Schaltbaugruppe auszubilden, so dass die dann für die Sicherheitsfunktion nicht mehr benötigte Verdrahtung zum Aufbau mehrerer voneinander unabhängiger Energieversorgungskreise genutzt werden kann.

Das Verbindungselement kann beispielsweise als Steckbrücke oder als Schalter ausgebildet sein.

Der Zusatzaktor kann prinzipiell analog zum Grundaktor aufgebaut sein. Vorzugsweise aber behält der Zusatzaktor bei Nichtzufuhr elektrischer Energie seinen Zustand bei, ist durch Zufuhr elektrischer Energie deaktivierbar und bleibt bei einer ordnungsgemäßen Deaktivierung des Grundaktors aktiviert. Denn in diesem Fall muss der Leistungsschalter, der auf der Baugruppe sowieso vorhanden ist, lediglich leicht modifiziert werden.

Leistungsschalter sind in der Regel nur mechanisch aktivierbar. Dies ist aber nicht von Nachteil. Denn der Zusatzaktor wird nur dann deaktiviert, wenn der Grundaktor nicht deaktiviert werden konnte. In diesem Fall muss also sowieso der Grundaktor ausgetauscht bzw. repariert werden. Das Aktivieren des Zusatzaktors kann dabei nebenbei mit erfolgen. Alternativ ist es aber auch möglich, dass der Zusatzaktor durch Zufuhr elektrischer Energie aktivierbar ist.

Wenn die Baugruppe vier Versorgungsanschlüsse zum Zuführen elektrischer Energie zur Schaltbaugruppe aufweist, ist sie bei bestehenden Stromschienensystemen einsetzbar. Diese sind also weiterhin verwendbar.

Wenn die Baugruppe in einem Gehäuse angeordnet ist und die Versorgungsanschlüsse und der mindestens eine Rückleitungsanschluss zum Zuführen elektrischer Energie zur Schaltbaugruppe in einem mehrpoligen Steckverbinder angeordnet sind, ist der Anschluss der Baugruppe besonders einfach.

Wenn der Soll-Aktivierungszustand für den Grundaktor der Ansteuereinheit über einen Signalanschluss zuführbar ist und in der Versorgungsleitung ein von der Ansteuereinheit ansteuerbares Schaltelement angeordnet ist, ist über die Ansteuereinheit ein betriebsmäßiges Schalten des Grundaktors möglich.

Das erfindungsgemäße Baugruppensystem ist besonders flexibel betreibbar, wenn der Auswerteeinheit über einen zweiten Eingangskanal ein zweites Abschaltsignal zuführbar ist und die Ansteuerbaugruppe eine zweite Abschalteinheit aufweist, die von der Auswerteeinheit unabhängig von der ersten Abschalteinheit ansteuerbar ist und mittels derer der zweite Ausgangsanschluss vom Eingangsanschluss elektrisch trennbar ist. Denn dann sind mittels der Ansteuerbaugruppe zwei Gruppen von Stromkreisen separat sicher abschaltbar.

Alternativ ist es möglich, dass der zweite Ausgangsanschluss untrennbar mit dem Eingangsanschluss verbunden ist. In diesem Fall sind zusätzlich zu sicheren Stromkreisen unsichere Stromkreise über die Ansteuerbaugruppe mit elektrischer Energie versorgbar.

Die Flexibilität wird noch weiter erhöht, wenn die Ansteuerbaugruppe weitere Ausgangsanschlüsse und weitere Abschalteinheiten aufweist, die von der Auswerteeinheit unabhängig voneinander und unabhängig von der ersten Abschalteinheit, ggf. auch unabhängig von der zweiten Abschalteinheit, ansteuerbar sind und mittels derer die weiteren Ausgangsanschlüsse einzeln vom Eingangsanschluss elektrisch trennbar sind.

Wenn die Verbindungsleitungen als Stromschienensystem ausgebildet sind, ist das Baugruppensystem besonders einfach aufgebaut.

Weitere Vorteile und Einzelheiten ergeben sich aus der nachfolgenden Beschreibung eines Ausführungsbeispiels. Dabei zeigen in Prinzipdarstellung
- FIG 1: eine sichere Schaltbaugruppe,
- FIG 2: eine Variante der sicheren Schaltbaugruppe von FIG 1,
- FIG 3: eine unsichere Schaltbaugruppe,
- FIG 4: eine Ansteuerbaugruppe für die Schaltbaugruppen gemäß den FIG 1 bis 3 und
- FIG 5: ein Baugruppensystem.

Gemäß FIG 1 weist eine sichere Schaltbaugruppe 1 einen Grundaktor 2, einen Zusatzaktor 3 und eine sichere Ansteuereinheit 4 auf. Der Begriff "sicher" ist dabei im Sinne einer Fehlersicherheit im Sinne der EN 954-1 zu verstehen, d. h. im Sinne einer mindestens 2-von-2-Redundanz.

Der Grundaktor 2 ist als elektromagnetisches Schaltgerät ausgebildet, z. B. als Schütz. Der Grundaktor 2 ist somit bei ordnungsgemäßem Funktionieren durch Zufuhr elektrischer Energie aktivierbar und durch Nichtzufuhr elektrischer Energie deaktivierbar.

Der Zusatzaktor 3 ist als modifizierter Leistungsschalter ausgebildet. Er behält bei Nichtzufuhr elektrischer Energie einen Zustand bei. Er ist durch Zufuhr elektrischer Energie deaktivierbar. Der Zusatzaktor 3 kann wahlweise durch Zufuhr elektrischer Energie oder durch Zufuhr mechanischer Energie aktivierbar sein. In jedem Fall aber bleibt der Zusatzaktor 3 bei einer ordnungsgemäßen Deaktivierung des Grundaktors 2 aktiviert.

Mittels der Aktoren 2, 3 ist eine Last 5 mit einem Drehstromnetz 6 verbindbar. Die Last 5 ist dabei an Ausgangsanschlüsse 7 der Schaltbaugruppe 1 angeschlossen, das Drehstromnetz 6 an Eingangsanschlüsse 8 der Schaltbaugruppe 1.

Die Aktoren 2, 3 sind elektrisch in Reihe geschaltet. Die Eingangsanschlüsse 8 und die Ausgangsanschlüsse 7 sind daher nur dann elektrisch miteinander verbunden, wenn beide Aktoren 2, 3 aktiviert sind. Wenn hingegen einer oder beide Aktoren 2, 3 deaktiviert ist bzw. sind, sind die Eingangsanschlüsse 8 von den Ausgangsanschlüssen 7 elektrisch getrennt.

Die Schaltbaugruppe 1 ist in einem Gehäuse 9 angeordnet. Auf der Rückseite des Gehäuses 9 ist ein mehrpoliger Steckverbinder 10 angeordnet. Der Steckverbinder 10 weist vier Versorgungsanschlüsse 11 und einen Rückleitungsanschluss 12 auf.

Mittels der Versorgungsanschlüsse 11 und des Rückleitungsanschlusses 12 ist der Schaltbaugruppe 1 elektrische Energie zuführbar. Die Zufuhr elektrischer Energie zur Schaltbaugruppe 1 erfolgt dabei über Verbindungsleitungen 13, die als Stromschienensystem ausgebildet sind. Die Reihenfolge der einzelnen Verbindungsleitungen 13 ist dabei in den FIG 1 bis 5 stets dieselbe.

Die Schaltbaugruppe 1 weist ferner eine Versorgungsleitung 14 auf. Die Versorgungsleitung 14 ist mit dem Grundaktor 2 elektrisch leitend verbunden und dient dem Zuführen elektrischer Energie zum Grundaktor 2. Die Schaltbaugruppe 1 weist auch ein Verbindungselement 15 auf. Mittels des Verbindungselementes 15 ist genau einer der Versorgungsanschlüsse 11, hier der oberste der Versorgungsanschlüsse 11, mit der Versorgungsleitung 14 elektrisch leitend verbindbar. Das Verbindungselement 15 ist dabei gemäß FIG 1 als Steckbrücke ausgebildet.

Die Schaltbaugruppe 1 weist weitere Versorgungsanschlüsse 16 auf, mittels derer die Ansteuereinheit 4 mit elektrischer Energie versorgbar ist. Die weiteren Versorgungsanschlüsse 16 sind mit weiteren Verbindungsleitungen 17 elektrisch leitend verbunden. Die weiteren Versorgungsleitungen 17 können ggf. in das von den Verbindungsleitungen 13 gebildete Stromschienensystem integriert sein. Dies ist aber nicht zwingend erforderlich.

Schließlich weist die Schaltbaugruppe 1 noch einen Signalanschluss 18 auf. Über den Signalanschluss 18 ist der Ansteuereinheit 4 ein Soll-Aktivierungszustand für den Grundaktor 2 zuführbar.

Je nach zugeführtem Soll-Aktivierungszustand steuert die Ansteuereinheit 4 ein Schaltelement 19 an, das in der Versorgungsleitung 14 angeordnet ist. Der Grundaktor 2 wird dementsprechend je nach Ansteuerungszustand des Schaltelementes 19 aktiviert bzw. deaktiviert.

Der Grundaktor 2 weist einen Hilfskontakt 20 auf. Der Schaltzustand des Hilfskontakts 20 wird von der Ansteuereinheit 4 über Überwachungsleitungen 21 erfasst. Der Ansteuereinheit 4 wird somit außer dem Soll-Aktivierungszustand auch der Ist-Aktivierungszustand des Grundaktors 2 zugeführt. Schließlich wird der Ansteuereinheit 4 über Abgriffleitungen 22 der Energieversorgungszustand des Grundaktors 2 zugeführt.

Im Normalbetrieb der Schaltbaugruppe 1 wird nur der Grundaktor 2 betätigt, d. h. aktiviert bzw. deaktiviert. Der Zusatzaktor 3 bleibt in der Regel stets aktiviert. Wenn aber der Grundaktor 2 trotz unterbrochener Energiezufuhr zum Grundaktor 2 aktiviert bleibt, wird der Zusatzaktor 3 von der Ansteuereinheit 4 durch entsprechendes Zuführen elektrischer Energie deaktiviert. Als unterbrochene Energiezufuhr zum Grundaktor 2 wird dabei gewertet, wenn das Schaltelement 19 die Energiezufuhr zum Grundaktor 2 unterbricht und/oder die über die Abgriffleitungen 22 erfasste Potentialdifferenz zwischen der Versorgungsleitung 14 und dem Rückleitungsanschluss 12 unter einer vorgegebenen Minimalspannung liegt. Alternativ könnte die Potentialdifferenz zwischen der Versorgungsleitung 14 und dem Rückleitungsanschluss 12 auch hinter dem Schaltelement 19 abgegriffen werden. In diesem Fall kann eine Unterbrechung der Energiezufuhr zum Grundaktor 2 allein aus der abgegriffenen Potentialdifferenz abgeleitet werden.

Die Schaltbaugruppe 1' gemäß FIG 2 entspricht im wesentlichen der gemäß FIG 1. Gleiche Elemente sind daher mit den gleichen Bezugszeichen versehen. Im Unterschied zu FIG 1 ist gemäß FIG 2 das Verbindungselement 15 aber nicht als Steckbrücke, sondern als - mechanischer oder elektronischei - Schalter ausgebildet. Ferner ist gemäß FIG 2 die Versorgungsleitung 14 über das Verbindungselement 15 mit dem zweiten Versorgungsanschluss 11 von oben verbunden.

FIG 3 zeigt nun eine weitere Schaltbaugruppe 23. Die Schaltbaugruppe 23 gemäß FIG 3 ist aber - im Unterschied zu den Schaltbaugruppen 1, 1' gemäß den FIG 1 und 2 - nicht als sichere Schaltbaugruppe ausgebildet. Bei ihr ist der Grundaktor 2 fest mit dem dritten der Versorgungsanschlüsse 11 und dem Rückleitungsanschluss 12 verbunden. Auch ist der Zusatzaktor 3 von der Ansteuereinheit 4 hier nicht ansteuerbar. Auch die Ansteuereinheit 4 selbst muss bei der Schaltbaugruppe 23 gemäß FIG 3 nicht als sichere Ansteuereinheit ausgebildet sein.

Die Grundaktoren 2 der Schaltbaugruppen 1, 1', 23 gemäß den FIG 1 bis 3 werden über eine sichere Ansteuerbaugruppe 24 mit elektrischer Energie versorgt. Eine derartige Ansteuerbaugruppe 24 ist schematisch in FIG 4 dargestellt.

Gemäß FIG 4 weist die sichere Ansteuerbaugruppe 24 eine Auswerteeinheit 25 und eine erste, sichere Abschalteinheit 26 auf. Die sichere erste Abschalteinheit 26 ist von der Auswerteeinheit 25 sicher ansteuerbar. Bei entsprechender Ansteuerung wird mittels der ersten Abschalteinheit 26 ein erster Ausgangsanschluss 27 von einem Eingangsanschluss 28 elektrisch getrennt. Das Trennen des ersten Ausgangsanschlusses 27 vom Eingangsanschluss 28 kann beispielsweise dann erfolgen, wenn der sicheren Auswerteeinheit 25 über einen ersten Signalgeber 29 über einen ersten Eingangskanal 30 ein Notaussignal als erstes Abschaltsignal zugeführt wird.

Gemäß FIG 4 weist die Ansteuerbaugruppe 24 einen zweiten Ausgangsanschluss 31 auf. Der zweite Ausgangsanschluss 31 bleibt bei einem Trennen des ersten Ausgangsanschlusses 27 vom Eingangsanschluss 28 mit dem Eingangsanschluss 28 elektrisch leitend verbunden.

Gemäß FIG 4 ist der zweite Ausgangsanschluss 31 mit dem Eingangsanschluss 28 sogar untrennbar verbunden. Prinzipiell könnte der Auswerteeinheit 25 über einen zweiten Eingangskanal 32 von einem zweiten Signalgeber 33 aber ebenfalls ein Notaussignal als zweites Abschaltsignal zugeführt werden. In diesem Fall müsste die Ansteuerbaugruppe 24 eine zweite Abschalteinheit aufweisen. Mittels der zweiten Abschalteinheit wäre dann der zweite Ausgangsanschluss 31 vom Eingangsanschluss 28 elektrisch trennbar. Das Trennen des zweiten Ausgangsanschlusses 31 vom Eingangsanschluss 28 könnte dann unabhängig vom Trennen des ersten Ausgangsanschlusses 27 vom Eingangsanschluss 28 erfolgen.

Gemäß FIG 4 weist die Ansteuerbaugruppe 24 ferner weitere Ausgangsanschlüsse 34 auf. Zwischen den weiteren Ausgangsanschlüssen 34 und dem Eingangsanschluss 28 sind weitere sichere Abschalteinheiten 35 angeordnet. Die weiteren Abschalteinheiten 35 sind von der Auswerteeinheit 25 unabhängig voneinander, unabhängig von der ersten Abschalteinheit 26 und ggf. auch unabhängig von der zweiten Abschalteinheit ansteuerbar. Mittels der weiteren Abschalteinheiten 35 sind die weiteren Ausgangsanschlüsse 34 daher einzeln vom Eingangsanschluss 28 elektrisch trennbar.

Schließlich weist die Ansteuerbaugruppe noch einen weiteren Eingangsanschluss 36 auf, der mit einem Rückleitungsanschluss 37 verbunden ist.

Die Ausgangsanschlüsse 27, 31 und 34 sowie der Rückleitungsanschluss 37 sind wie bei den Schaltbaugruppen 1, 1', 23 zu einem mehrpoligen Steckverbinder 38 zusammengefasst. Schließlich weist die Ansteuerbaugruppe 24 noch zwei Einspeiseanschlüsse 39 auf, mittels derer die Auswerteeinheit 25 und die weiteren Verbindungsleitungen 17 mit elektrischer Energie versorgbar sind.

Die Zuordnung, welche der Ausgangsanschlüsse 27, 34 bei Vorliegen welcher der Notaussignale vom Eingangsanschluss 28 getrennt werden, kann wahlweise fest oder programmierbar sein.

FIG 5 zeigt nun schematisch den Aufbau des gesamten Baugruppensystems. Gemäß FIG 5 besteht das Baugruppensystem aus einer Ansteuerbaugruppe 24 gemäß FIG 4, einer Schaltbaugruppe 1 gemäß FIG 1, einer Schaltbaugruppe 1' gemäß FIG 2 und einer Schaltbaugruppe 23 gemäß FIG 3. Die Ausgangsanschlüsse 27, 31 und 34 der Ansteuerbaugruppe 24 sowie der Rückleitungsanschluss 37 der Ansteuerbaugruppe 24 sind über die Verbindungsleitungen 13 mit den entsprechenden Versorgungsanschlüssen 11 und den Rückleitungsanschlüssen 12 der Schaltbaugruppen 1, 1', 23 elektrisch leitend verbunden. Die Verbindungsleitungen 13 sind, ggf. zusammen mit den weiteren Verbindungsleitungen 17, als Stromschienensystem ausgebildet.

Über den ersten Ausgangsanschluss ist die sichere Schaltbaugruppe 1 sicher abschaltbar. Über den direkt darunter angeordneten weiteren Ausgangsanschluss 34 ist die andere sichere Schaltbaugruppe 1' sicher abschaltbar. Über den zweiten Ausgangsanschluss 31 ist die unsichere Schaltbaugruppe 23 mit elektrischer Energie versorgbar. Die betriebsmäßigen Schaltsignale werden den Schaltbaugruppen 1, 1', 23 von einer Steuereinheit 40 über Signalleitungen 41 zugeführt. Den Eingangsanschlüssen 28, 36 und den Einspeiseanschlüssen 39 der Ansteuerbaugruppe 24 werden über Einspeiseleitungen 42 Versorgungsspannungen zugeführt.

## Patentansprüche

1. Schaltung mit einem Grundaktor (2), einem Zusatzaktor (3) und einer Ansteuereinheit (4),
- wobei mittels der Aktoren (2, 3) mindestens ein Eingangsanschluss (8) mit mindestens einem Ausgangsanschluss (7) elektrisch leitend verbindbar ist und der Eingangsanschluss (8) von dem Ausgangsanschluss (7) elektrisch getrennt ist, sobald mindestens einer der Aktoren (2, 3) deaktiviert ist,
- wobei der Grundaktor (2) bei ordnungsgemäßem Funktionieren durch Zufuhr elektrischer Energie aktivierbar und durch Nichtzufuhr elektrischer Energie deaktivierbar ist,
- wobei der Ansteuereinheit (4) ein Ist- und ein Soll-Aktivierungszustand des Grundaktors (2) zugeführt werden,
- wobei die Ansteuereinheit (4) den Zusatzaktor (3) zumindest dann deaktiviert, wenn der Grundaktor (2) trotz unterbrochener Energiezufuhr zum Grundaktor (2) aktiviert bleibt,
- wobei die Schaltung eine mit dem Grundaktor (2) elektrisch leitend verbundene Versorgungsleitung (14) zum Zuführen elektrischer Energie zum Grundaktor (2) aufweist,
**dadurch gekennzeichnet,**
- **dass** die Schaltung als Baugruppe (1, 1') ausgebildet ist,
- **dass** die Baugruppe (1, 1') mindestens zwei Versorgungsanschlüsse (11) und mindestens einen Rückleitungsanschluss (12) zum Zuführen elektrischer Energie zur Baugruppe aufweist,
- **dass** die Baugruppe (1, 1') ein Verbindungselement (15) aufweist, mittels dessen eine elektrisch leitende Verbindung der Versorgungsleitung (14) mit genau einem der Versorgungsanschlüsse (11) herstellbar und wieder aufhebbar ist, und
- **dass** die Ansteuereinheit (4) als sichere Ansteuereinheit (4) im Sinne einer mindestens 2-von-2-Redundanz ausgebildet ist.

2. Schaltung nach Anspruch 1,
**dadurch gekennzeichnet,**
**dass** das Verbindungselement (15) als Steckbrücke ausgebildet ist.

3. Schaltung nach Anspruch 1,
**dadurch gekennzeichnet,**
**dass** das Verbindungselement (15) als Schalter ausgebildet ist.

4. Schaltung nach Anspruch 1, 2 oder 3,
**dadurch gekennzeichnet,**
**dass** der Zusatzaktor (3) bei Nichtzufuhr elektrischer Energie seinen Zustand beibehält, durch Zufuhr elektrischer Energie deaktivierbar ist und bei einer ordnungsgemäßen Deaktivierung des Grundaktors (2) aktiviert bleibt.

5. Schaltung nach Anspruch 4,
**dadurch gekennzeichnet,**
**dass** der Zusatzaktor (3) durch Zufuhr elektrischer Energie aktivierbar ist.

6. Schaltung nach einem der obigen Ansprüche,
**dadurch gekennzeichnet,**
**dass** die Baugruppe (1, 1') vier Versorgungsanschlüsse (11) zum Zuführen elektrischer Energie zur Baugruppe (1, 1') aufweist.

7. Schaltung nach einem der obigen Ansprüche,
**dadurch gekennzeichnet,**
**dass** die Baugruppe (1, 1') in einem Gehäuse (9) angeordnet ist und dass die Versorgungsanschlüsse (11) und der mindestens ein Rückfuhranschluss (12) zum Zuführen elektrischer Energie zur Schaltbaugruppe in einem mehrpoligen Steckverbinder (10) angeordnet sind.

8. Schaltung nach einem der obigen Ansprüche,
**dadurch gekennzeichnet,**
**dass** der Soll-Aktivierungszustand für den Grundaktor (2) der Ansteuereinheit (4) über einen Signalanschluss (18) zuführbar ist und dass in der Versorgungsleitung (14) ein von der Ansteuereinheit (4) ansteuerbares Schaltelement (19) angeordnet ist.

9. Baugruppensystem mit einer Ansteuerbaugruppe (24) und mindestens einer Schaltung (1, 1') nach einem der Ansprüche 1 bis 8,
- wobei die Ansteuerbaugruppe (24) als sichere Ansteuerbaugruppe (24) mit einer Auswerteeinheit (25) und einer ersten Abschalteinheit (26) ausgebildet ist,
- wobei der Auswerteeinheit (25) über einen ersten Eingangskanal (30) ein erstes Abschaltsignal zuführbar ist,
- wobei die erste Abschalteinheit (26) von der Auswerteeinheit (25) sicher ansteuerbar ist,
- wobei mittels der ersten Abschalteinheit (26) ein erster Ausgangsanschluss (27) von einem Eingangsanschluss (28) elektrisch trennbar ist,
- wobei die Ansteuerbaugruppe mindestens einen zweiten Ausgangsanschluss (31) aufweist,
- wobei der zweite Ausgangsanschluss (31) bei einem Trennen des ersten Ausgangsanschlusses (27) vom Eingangsanschluss (28) mit dem Eingangsanschluss (28) elektrisch leitend verbunden bleibt und
- wobei die Ausgangsanschlüsse (27, 31, 34) der Ansteuerbaugruppe (24) mit den Versorgungsanschlüssen (11) der Schaltbaugruppe (1, 1') über Verbindungsleitungen (13) elektrisch leitend verbunden sind.

10. Baugruppensystem nach Anspruch 9,
**dadurch gekennzeichnet,**
**dass** der Auswerteeinheit (25) über einen zweiten Eingangskanal (32) ein zweites Abschaltsignal zuführbar ist und dass die Ansteuerbaugruppe (24) eine zweite Abschalteinheit aufweist, die von der Auswerteeinheit (25) unabhängig von der ersten Abschalteinheit (26) ansteuerbar ist und mittels derer der zweite Ausgangsanschluss (31) vom Eingangsanschluss (28) elektrisch trennbar ist.

11. Baugruppensystem nach Anspruch 9,
**dadurch gekennzeichnet,**
**dass** der zweite Ausgangsanschluss (31) untrennbar mit dem Eingangsanschluss (28) verbunden ist.

12. Baugruppensystem nach Anspruch 11,
**dadurch gekennzeichnet,**
**dass** mindestens eine unsichere Schaltbaugruppe (23) über eine der Verbindungsleitungen (11) mit dem zweiten Ausgangsanschluss (31) der Ansteuerbaugruppe (24) elektrisch leitend verbunden ist.

13. Baugruppensystem nach Anspruch 9, 10, 11 oder 12,
**dadurch gekennzeichnet,**
**dass** die Ansteuerbaugruppe (24) weitere Ausgangsanschlüsse (34) und weitere Abschalteinheiten (35) aufweist, die von der Auswerteeinheit (25) unabhängig voneinander und unabhängig von der ersten Abschalteinheit (26), ggf. auch unabhängig von der zweiten Abschalteinheit, ansteuerbar sind und mittels derer die weiteren Ausgangsanschlüsse (34) einzeln vom Eingangsanschluss (28) elektrisch trennbar sind.

14. Baugruppensystem nach Anspruch 9, 10, 11, 12 oder 13,
**dadurch gekennzeichnet,**
**dass** die Verbindungsleitungen (13) als Stromschienensystem ausgebildet sind.

## Claims

1. Circuit having a basic actuator (2), a supplementary actuator (3), and a control unit (4)
- wherein at least one input terminal (8) can be connected on an electrically conducting basis by means of the actuators (2, 3) to at least one output terminal (7) and the input terminal (8) is electrically disconnected from the output terminal (7) as soon as at least one of the actuators (2, 3) has been deactivated,
- wherein, given proper functioning, the basic actuator (2) can be activated through the supply of electrical energy and deactivated through the non-supply of electrical energy,
- wherein an as-is and a should-be activation status of the basic actuator (2) is supplied to the control unit (4),
- wherein the control unit (4) will deactivate the supplementary actuator (3) at least when the basic actuator (2) remains activated despite interruption of the energy supply to the basic actuator (2), and
- wherein the circuit has a supply lead (14) connected on an electrically conducting basis to the basic actuator (2) for supplying electrical energy to the basic actuator (2)
**characterised in that**
- the circuit is embodied as a subassembly (1, 1'),
- the subassembly (1, 1') has at least two supply terminals (11) and at least one feedback terminal (12) for supplying electrical energy to the subassembly,
- the subassembly (1, 1') has a connection element (15) by means of which an electrically conducting connection can be set up between the supply lead (14) and exactly one of the supply terminals (11) and released again, and
- the control unit (4) is embodied as a secure control unit (4) in terms of at least 2-out-of-2 redundancy.

2. Circuit according to Claim 1
**characterised in that**
the connection element (15) is embodied as a plug-in jumper.

3. Circuit according to Claim 1
**characterised in that**
the connection element (15) is embodied as a switch.

4. Circuit according to Claim 1, 2 or 3
**characterised in that**
the supplementary actuator (3) will retain its state when electrical energy is not being supplied, can be deactivated through the supply of electrical energy, and will remain activated when the basic actuator (2) is properly deactivated.

5. Circuit according to Claim 4
**characterised in that**
the supplementary actuator (3) can be activated through the supply of electrical energy.

6. Circuit according to one of the preceding Claims
**characterised in that**
the subassembly (1, 1') has four supply terminals (11) for supplying electrical energy to the subassembly (1, 1').

7. Circuit according to one of the preceding Claims
**characterised in that**
the subassembly (1, 1') is located in a housing (9) and **in that** the supply terminals (11) and the at least one feedback terminal (12) for supplying electrical energy to the circuit subassembly are located in a multi-terminal plug-in connector (10).

8. Circuit according to one of the preceding Claims
**characterised in that**
the should-be activation state for the basic actuator (2) can be supplied to the control unit (4) via a signal terminal (18) and **in that** a switch element (19) which can be controlled by the control unit (4) is located in the supply lead (14).

9. Subassembly system having a control subassembly (24) and at least one circuit (1, 1') according to one of the Claims 1 to 8
- wherein the control subassembly (24) is embodied as a secure control subassembly (24) having an evaluation unit (25) and a first deactivation unit (26),
- wherein the evaluation unit (25) can be supplied with a first deactivation signal via a first input channel (30),
- wherein the first deactivation unit (26) can be securely controlled by the evaluation unit (25),
- wherein a first output terminal (27) can be electrically disconnected from an input terminal (28) by means of the first deactivation unit (26),
- wherein the control subassembly has at least one second output terminal (31),
- wherein the second output terminal (31) remains connected on an electrically conducting basis to the input terminal (28) when the first output terminal (27) is disconnected from the input terminal (28), and
- wherein the output terminals (27, 31, 34) of the control subassembly (24) are connected on an electrically conducting basis via connection leads (13) to the supply terminals (11) of the circuit subassembly (1, 1').

10. Subassembly system according to Claim 9
**characterised in that**
the evaluation unit (25) can be supplied via a second input channel (32) with a second deactivation signal and **in that** the control subassembly (24) has a second deactivation unit which can be controlled by the evaluation unit (25) independently of the first deactivation unit (26) and by means of which the second output terminal (31) can be electrically disconnected from the input terminal (28).

11. Subassembly system according to Claim 9
**characterised in that**
the second output terminal (31) is connected to the input terminal (28) in a manner such that it cannot be disconnected.

12. Subassembly system according to Claim 11
**characterised in that**
at least one insecure circuit subassembly (23) is connected on an electrically conducting basis via one of the connection leads (11) to the second output terminal (31) of the control subassembly (24).

13. Subassembly system according to Claim 9, 10, 11 or 12
**characterised in that**
the control subassembly (24) has further output terminals (34) and further deactivation units (35) which can be controlled by the evaluation unit (25) mutually independently and independently of the first deactivation unit (26) and also, where applicable, independently of the second deactivation unit, and by means of which the further output terminals (34) can be individually electrically disconnected from the input terminal (28).

14. Subassembly system according to Claim 9, 10, 11, 12 or 13
**characterised in that**
the connection leads (13) are embodied as a busbar system.

## Revendications

1. Circuit qui comporte un actionneur principal (2), un actionneur secondaire (3) et une unité de commande (4) et dans lequel
- au moyen des actionneurs (2, 3), au moins une borne d'entrée (8) peut être reliée de façon électriquement conductrice à au moins une borne de sortie (7) et la borne d'entrée (8) est séparée électriquement de la borne de sortie (7) dès qu'au moins l'un des actionneurs (2, 3) est désactivé,
- l'actionneur principal (2) lors d'un fonctionnement normal peut être activé par l'amenée d'énergie électrique et peut être désactivé par la non-amenée d'énergie électrique,
- un état d'activation réel et un état d'activation de consigne de l'actionneur principal (2) sont envoyés à l'unité de commande (4),
- l'unité de commande (4) désactive l'actionneur secondaire (3) au moins lorsque l'actionneur principal (2) reste activé malgré l'interruption de l'amenée d'énergie à l'actionneur principal (2),
- le circuit comporte une ligne d'alimentation (14) reliée de façon électriquement conductrice à l'actionneur principal (2) et destinée à l'amenée d'énergie électrique à l'actionneur principal (2),
**caractérisé par le fait que**
- le circuit est conçu comme un module (1, 1'),
- le module (1, 1') comporte au moins deux bornes d'alimentation (11) et au moins une borne de retour (12) pour l'amenée d'énergie électrique au module,
- le module (1, 1') comporte un élément de liaison (15) au moyen duquel une liaison électriquement conductrice de la ligne d'alimentation (14) peut être établie et à nouveau supprimée avec exactement une des bornes d'alimentation (11), et
- l'unité de commande (4) est conçue comme une unité de commande sûre (4) dans le sens d'une redondance au moins 2-de-2.

2. Circuit selon la revendication 1,
**caractérisé par le fait que** l'élément de liaison (15) est conçu comme un cavalier.

3. Circuit selon la revendication 1,
**caractérisé par le fait que** l'élément de liaison (15) est conçu comme un commutateur.

4. Circuit selon la revendication 1, 2 ou 3,
**caractérisé par le fait que** l'actionneur secondaire (3) conserve son état en cas de non-amenée d'énergie électrique, est désactivable par l'amenée d'énergie électrique et reste activé en cas de désactivation normale de l'actionneur principal (2).

5. Circuit selon la revendication 4,
**caractérisé par le fait que** l'actionneur secondaire (3) est activable par l'amenée d'énergie électrique.

6. Circuit selon l'une des revendications ci-dessus,
**caractérisé par le fait que** le module (1, 1') comporte quatre bornes d'alimentation (11) pour l'amenée d'énergie électrique au module (1, 1').

7. Circuit selon l'une des revendications ci-dessus,
**caractérisé par le fait que** le module (1, 1') est placé dans un boîtier (9) et les bornes d'alimentation (11) et la ou les bornes de retour (12) pour l'amenée de l'énergie électrique au module de commutation sont placées dans un connecteur multiple (10).

8. Circuit selon l'une des revendications ci-dessus,
**caractérisé par le fait que** l'état d'activation de consigne pour l'actionneur principal (2) peut être envoyé à l'unité de commande (4) par l'intermédiaire d'une borne de signal (18) et qu'un élément de commutation (19) commandable par l'unité de commande (4) est placé dans la ligne d'alimentation (14).

9. Système de modules qui comporte un module de commande (24) et au moins un circuit (1, 1') selon l'une des revendications 1 à 8 et dans lequel
- le module de commande (24) est conçu comme un module de commande sûr (24) avec une unité d'évaluation (25) et avec une première unité de coupure (26),
- un premier signal de coupure peut être envoyé à l'unité d'évaluation (25) par l'intermédiaire d'un premier canal d'entrée (30),
- la première unité de coupure (26) est commandable de façon sûre par l'unité d'évaluation (25),
- au moyen de la première unité de coupure (26), une première borne de sortie (27) peut être séparée électriquement d'une borne d'entrée (28),
- le module de commande comporte au moins une deuxième borne de sortie (31),
- lors d'une séparation entre la première borne de sortie (27) et la borne d'entrée (28), la deuxième borne de sortie (31) reste reliée de façon électriquement conductrice à la borne d'entrée (28), et
- les bornes de sortie (27, 31, 34) du module de commande (24) sont reliées de façon électriquement conductrice aux bornes d'alimentation (11) du module de commutation (1, 1') par l'intermédiaire de lignes de liaison (13).

10. Système de modules selon la revendication 9,
**caractérisé par le fait qu'**un deuxième signal de coupure peut être envoyé à l'unité d'évaluation (25) par l'intermédiaire d'un deuxième canal d'entrée (32) et que le module de commande (24) comporte une deuxième unité de coupure qui est commandable par l'unité d'évaluation (25) indépendamment de la première unité de coupure (26) et au moyen de laquelle la deuxième borne de sortie (31) peut être séparée électriquement de la borne d'entrée (28).

11. Système de modules selon la revendication 9,
**caractérisé par le fait que** la deuxième borne de sortie (31) est reliée à la borne d'entrée (28) sans possibilité de séparation.

12. Système de modules selon la revendication 11,
**caractérisé par le fait qu'**au moins un module de commutation non sûr (23) est relié de façon électriquement conductrice à la deuxième borne de sortie (31) du module de commande (24) par l'intermédiaire de l'une des lignes de liaison (11).

13. Système de modules selon la revendication 9, 10, 11 ou 12,
**caractérisé par le fait que** le module de commande (24) comporte d'autres bornes de sortie (34) et d'autres unités de coupure (35) qui sont commandables par l'unité d'évaluation (25) indépendamment les unes des autres et indépendamment de la première unité de coupure (26), le cas échéant aussi indépendamment de la deuxième unité de coupure, et au moyen desquelles les autres bornes de sortie (34) peuvent être séparées électriquement individuellement de la borne d'entrée (28).

14. Système de modules selon la revendication 9, 10, 11, 12 ou 13,
**caractérisé par le fait que** les lignes de liaison (13) sont conçues comme un système de barres conductrices.
